# EUROPÄISCHE PATENTSCHRIFT

(11) **EP 0 382 323 B1**
(45) Veröffentlichungstag und Bekanntmachung des Hinweises auf die Patenterteilung: **01.12.1993**
(21) Anmeldenummer: 90250025.5
(22) Anmeldetag: 01.02.1990
(51) Int. Cl.: H01H 33/91, H01H 33/02

(54) **Metallgekapselter Druckgas-Leitstungsschalter**
Metal-clad pressurized-gas power switch
Disjoncteur de puissance à gaz comprimé, logé dans une enceinte métallique

(30) Priorität: 07.02.1989 DE 3904148
(43) Veröffentlichungstag der Anmeldung: 16.08.1990
(73) Patentinhaber: SIEMENS AKTIENGESELLSCHAFT, 80333 München (DE)
(72) Erfinder: Chyla, Thomas, D-1000 Berlin 28 (DE); Meinherz, Manfred, D-1000 Berlin 28 (DE)

(56) Entgegenhaltungen:
- EP-A- 0 075 668
- DE-A- 2 847 221
- DE-A- 2 943 386
- DE-U- 7 601 366
- GB-A- 2 089 571

## Beschreibung

Die Erfindung betrifft einen metallgekapselten Druckgas-Leistungsschalter mit einem gasgefüllten Gehäuse und mit einer in dem Gehäuse durch einen hohlen Stützisolator abgestützten Unterbrechereinheit, deren bewegbarer Schaltkontakt mit einem den Stützisolator durchsetzenden Schaltgestänge verbunden ist, das zumindest eine isolierende Schaltstange umfaßt, wobei der nur von der isolierenden Schaltstange durchsetzte und nur aus Isolierstoff bestehende Stützisolator mit seinem einen Endbereich die Unterbrechereinheit trägt und an seinem anderen Endbereich an einem Gegenlager des Gehäuses befestigt ist (DE-A-2 943 386).

Ein derartiger metallgekapselter Druckgas-Leistungsschalter ist aus der GB 2 089 571 A bekannt. Bei diesem bekannten Leistungsschalter umfaßt das Schaltgestänge eine Kombination von isolierenden und metallischen Schaltstangen zwischen der Unterbrechereinheit und der Stelle, an der in das Gehäuse des Leistungsschalters eine von einem äußeren Antriebsaggregat gelieferte Antriebsbewegung eingeführt wird. Dabei ragt das untere Ende der metallischen Schaltstange während der Ausschaltbewegung bzw. in der Ausschaltstellung in das Innere des hohlen Stützisolators hinein, der dadurch dielektrisch beansprucht wird. Außerdem sind bei dem Stützisolator die metallischen Befestigungsarmaturen in die Wände eingegossen und bilden somit einen Teil des Stützisolators.

Der Erfindung liegt die Aufgabe zugrunde, eine wesentliche Verringerung der axialen Länge des Schaltgestänges zu erreichen.

Gemäß der Erfindung wird diese Aufgabe dadurch gelöst, daß der Stützisolator an seinem der Unterbrechereinheit abgewandten Endbereich außen einen gegenüber dem Rand axial zurückgesetzt angeformten Flanschring trägt, der einem an dem Gehäuse angeordneten, als Gegenlager dienenden Tragring angepaßt ist. Durch den Fortfall der bisher benutzten, in das Schaltgestänge eingefügten Metallstangen wird eine erhebliche Einsparung an axialer Baulänge erzielt. Auch die dielektrische Beanspruchung des Stützisolators ist dadurch so gering wie möglich, daß eingegossene Metallarmaturen vermieden sind und eine isolierende und nicht metallische Schaltstange in sein Inneres ragt. Weiterhin steht ein besonders großer Teil der axialen Länge des Stützisolators als Isolierstrecke zur Verfügung, weil der Flanschring außen angeordnet ist. Dadurch gelangt der Tragring des Gehäuses auch nicht mit den heißen Schaltgasen direkt in Berührung.

An dem gegenüberliegenden, d. h. der Unterbrechereinheit zugewandten Ende können an dem Stützisolator unter Freilassung einer zum Durchtritt des Gestänges und von Schaltgasen bemessenen Öffnung ein eingezogener Randbereich und eine Klemmplatte vorgesehen sein, die bei Auflage am inneren Randbereich des Stützisolators sich in dessen Durchtrittsöffnung erstreckende Wandteile zur Abgrenzung eines zum Durchtritt des Gestänges bestimmten Bereiches und eines für die Abströmung der Schaltgase aus der Unterbrechereinheit bestimmten Bereiches aufweist. Auf diese Weise wird die Beanspruchung der isolierenden Schaltstange durch die Schaltgase auch im Bereich des Durchtritts in den Innenraum des Stützisolators gering gehalten.

Das Schaltgestänge kann durch zwei parallele isolierende Schaltstangen gebildet sein, die gelenkig mit dem Schaltkontakt und einem zur Erzeugung einer Gasströmung dienenden Blaszylinder sowie an ihren entgegengesetzten Enden mit einem Gabelhebel verbunden sind, der über eine abgedichtet in das Gehäuse der Unterbrechereinheit eingeführte Welle zum Ein- und Ausschalten antreibbar ist. Die Schaltstangen führen bei dieser Anordnung eine Bewegung nach der Art von Kurbelstangen durch. Der Stützisolator kann in diesem Zusammenhang die Gestalt eines hohlen Kegelstumpfes aufweisen, dessen Mündungsweite im Bereich der Befestigung an dem gehäuseseitigen Gegenlager entsprechend dem Schwenkwinkel der Schaltstangen beim Ein- und Ausschalten gegenüber dem an der Unterbrechereinheit befestigten Endbereich erweitert ist. Die kegelstumpfartige Form des Stützisolators erweist sich darüber hinaus als vorteilhaft für die Festigkeit und der Herstellbarkeit im Gieß- oder Spritzverfahren.

Eine weitere Herabsetzung der Beanspruchung der isolierenden Schaltstangen und des Stützisolators durch die aus der Unterbrechereinheit austretenden Schaltgase kann dadurch bewirkt werden, daß zwischen der Unterbrechereinheit und dem Stützisolator ein die Strömung der Schaltgase beim Ausschalten aufnehmendes und leitendes Richtorgan angeordnet ist, das nur einen Teil der Schaltgase in der Richtung des Gestänges hindurchtreten läßt und den verbleibenden Teil wenigstens in radialer Richtung umlenkt, wobei das Richtorgan den anschließenden Endbereich des Stützisolators mit einem abgerundeten Ringwulst umgibt. Dadurch wird neben der Entlastung durch die Schaltgase auch die dielektrische Beanspruchung des Stützisolators im Bereich seiner Verbindung mit dem Richtorgan noch vermindert.

Die Erfindung wird im folgenden anhand des in den Figuren dargestellten Ausführungsbeispieles näher erläutert.

Die Figur 1 zeigt in einer stark verkleinerten schematischen Darstellung im Längsschnitt einen metallgekapselten Druckgas-Leistungsschalter für eine Hochspannungsschaltanlage zur Erläuterung der grundsätzlichen Bestandteile des Leistungsschalters.

In der Figur 2 ist in einer gegenüber der Figur 1 vergößerten Darstellung derjenige Bereich des Leistungschalters im Schnitt dargestellt, in dem die Verzweigung der Schaltgase in einen axialen und einen radialen Gasstrom stattfindet.

In der Figur 3 sind in einer gegenüber der Figur 2 um 90° gedrehten Längsschnitt das Richtorgan, der Stützisolator und angrenzende Bereiche des Leistungsschalters gezeigt.

In der Figur 4 ist das Richtorgan in einem axialen Schnitt IV-IV in Figur 3 teilweise aufgebrochen dargestellt, um die Schaltstangen abschirmende Wandteile zu zeigen.

Ein Stützisolator ist in der Figur 5 in einem axialen Schnitt gezeigt. Einen dem Richtorgan zugewandten Endbereich des Stützisolators gemäß der Figur 5 zeigt die Figur 6 in einem Schnitt VI-VI in Figur 5.

Eine Klemmplatte zur Verbindung des Stützisolators mit dem Richtorgan zeigen die Figuren 7, 8 und 9 in 90° gegeneinander gedrehten Ansichten bzw. Schnitten.

Der in der Figur 1 gezeigte metallgekapselte Druckgas-Leistungsschalter 1 ist insbesondere zum Einsatz in metallgekapselten und druckgasisolierten Hochspannungs-Schaltanlagen vorgesehen. In einem beispielsweise aus Stahlblech bestehenden Gehäuse 2 ist eine als Ganzes mit 3 bezeichnete Unterbrechereinheit angeordnet, deren Längsachse etwa mit der Längsachse des Gehäuses 2 zusammenfällt. Zur Befestigung der Unterbrechereinheit 3 sind an deren Antriebsseite ein hohler, etwa kegelstumpfförmiger Stützisolator 4 in Verbindung mit einem Richtorgan 5 und an dem gegenüberliegenden Ende ein weiteres Richtorgan 6 in Verbindung mit einem Rohrleiter 7 vorgesehen, der zugleich als Primärwicklung eines Stromwandlers 10 dient. Der Rohrleiter 7 ist seinerseits über einen zugleich der Stromleitung dienenden Haltearm 11 und eine Durchführung 12 gegenüber dem Gehäuse 2 abgestützt. Eine weitere Durchführung 13 steht über eine Kuppelkontaktanordnung 14 mit dem Richtorgan 5 in Verbindung, dessen Aufbau und Funktionen noch erläutert werden.

Die Unterbrechereinheit 3 gehört zum Typ der Blaskolbenschalter und weist zwei einander gegenüberstehende und axial fluchtende Kontaktrohre 15 und 16 auf, sowie einen stehenden Blaskolben 17 und einen beweglichen Blaszylinder 18. In der dargestellten Ausschaltstellung befinden sich der Blaskolben 17, der Blaszylinder 18 und ein zwischen dem Blaskolben 17 und dem Kontaktrohr 15 gleitend verschiebbarer Schaltkontakt 20 im Bereich des Kontaktrohres 15. Zum Einschalten werden in bekannter Weise der Schaltkontakt 20 und der Blaszylinder 18 nach links über das Kontaktrohr 16 geschoben, so daß die Kontaktrohre 15 und 16 durch den Schaltkontakt 20 überbrückt sind. Die Antriebsbewegungen zum Ein- und Ausschalten werden durch eine Antriebseinheit 21 ausgelöst, die außerhalb des Gehäuses 2 etwa in dessen axialer Verlängerung angeordnet ist und die mittels einer Schubstange 22 und einer Kurbel 23 eine Welle 24 betätigt. Diese ist in bekannter Weise gasdicht durch die Wandung des Gehäuses 2 hindurchgeführt und trägt dort einen Gabelhebel 25. Mit den Enden des Gabelhebels 25 sind gelenkig zwei parallel zueinander angeordnete Schaltstangen 26 verbunden, die sich durch den Stützisolator 4 und das Richtorgan 5 erstrecken und in einer noch zu beschreibenden Weise mit dem Blaszylinder 18 und dem Schaltkontakt 20 verbunden sind.

In der Figur 2 ist ein Ausschnitt des Leistungsschalters 1 gemäß den Figuren 1 und 3 im Bereich des Stützisolators 4 und der Schaltstangen 26 gezeigt. Diese Darstellung ist um 90° gegenüber den vorgenannten Figuren gedreht, so daß beide parallel angeordneten Schaltstangen 26 sichtbar sind. Ferner ist erkennbar, daß die Schaltstangen 26 an beiden Enden zur gelenkigen Verbindung mit dem Schaltkontakt 20 bzw. mit dem Gabelhebel 25 mit Augenstücken 27 versehen sind. Ferner ist erkennbar, daß an einem Kopfstück 30 des Gehäuses 2 innen über Rippen 31 ein Tragring 32 gehalten ist. Der Tragring 32 und die Rippen 31 können im Gießverfahren einstückig mit dem Kopfstück 30 hergestellt sein. Auf dem Tragring 32 liegt der Stützisolator 4 mit einem angeformten Flanschring 33 an, der in der Figur 5 nochmals gesondert gezeigt ist. Schrauben 34 verspannen den Stützisolator 4 gegenüber dem Tragring 32 mittels eines auf den Flanschring 33 aufgelegten Druckringes 35.

Während der Aufbau des Richtorgans 5 anhand der Figuren 3 und 4 noch gesondert erläutert wird, dient die Figur 2 insbesondere zur Veranschaulichung der Wirkungsweise des Richtorgans beim Ausschalten des Leistungsschalters 1. Hierzu ist mit einem Pfeil 36 die Strömung der Schaltgase im Inneren des Kontaktrohres 15 angedeutet. Da einer dem Querschnitt des Kontaktrohres 15 entsprechenden Eintrittsöffnung 37 des Richtorgans 5 an dessen gegenüberliegenden Seite nur eine kleinere Austrittsöffnung 40 gegenübersteht, behält nur ein mit den Pfeilen 41 bezeichneter Teil der Schaltgase die ursprüngliche Strömungsrichtung bei und gelangt somit etwa in der Richtung der Schaltstange 26 durch den Stützisolator 4 in das Gehäuse 2. Ein anderer Teil der Schaltgase, der mit den Pfeilen 42 bezeichnet ist, verläßt den Richtkörper 5 an dessen Umfang. Wie durch die Gestalt der Pfeile 42 angedeutet ist, findet eine mehr als radiale Umlenkung der Schaltgase statt, um ein direktes Aufprallen auf der Wandung des Gehäuses 2 zu vermeiden und stattdessen eine gute Durchmischung kühler und erhitzter Gase durch eine Zirkulation in dem Gehäuse 2 zu erreichen.

Einzelheiten des Richtorgans 5 werden nun anhand der Figur 3 näher erläutert. Das Richtorgan 5 besitzt einen Wandteil 43, in dem sich die Eintrittsöffnung 37 befindet. Dieser Wandteil ist über Schrauben 44 mit der Unterbrechereinheit 3 verbunden. In paralleler Stellung zu dem Wandteil 43 steht ein weiterer Wandteil 45, in dem sich die Austrittsöffnung 40 befindet. Der Wandteil 45 ist innen mit einer ringförmigen und derart gewölbten Vertiefung 46 versehen, daß die in der Figur 2 mit den Pfeilen 42 angedeutete stärker als radiale Umlenkung der Schaltgase zustande kommt. An seiner Außenseite ist der Wandteil 45 mit einer zentrischen Vertiefung 47 versehen, in die der Stützisolator 4 mit seinem Endbereich 50 eingreift.

Die Wandteile 43 und 45 sind nur über einen kleinen Teil ihres Umfanges durch einen Steg 51 brückenartig verbunden. Dieser Steg bildet zugleich einen elektrischen Anschluß der Unterbrechereinheit 3 mittels der bereits bei der Beschreibung der Figur 1 erwähnten Kuppelkontaktanordnung 14.

Beide Wandteile 43 und 45 des Richtorganes 5 sind zusätzlich zu dem Steg 51 durch Stützrippen 52 und Schirmrippen 53 abgestützt. Die Schirmrippen 53 begrenzen hierbei beidseitig der Eintrittsöffnung 37 und der Austrittsöffnung 40 vorgesehene ovale Öffnungen 54, die zum Durchtritt der Schaltstangen 26 vorgesehen sind. Hierdurch wird eine unmittelbare Beaufschlagung der Schaltstangen durch die heißen Schaltgase vermieden. Am größten Teil seines Umfanges ist das Richtorgan 5 somit offen.

Der in den Figuren 5 und 6 gesondert dargestellte Stützisolator 4 hat etwa die Gestalt einen hohlen Kegelstumpfes und weist in seinem Endbereich 50 zwei einander gegenüberliegende eingezogene Bereiche 60 auf, die zum Durchtritt von Verbindungsschrauben vorgesehen sind. Zwischen den Randbereichen verbleibt ein Durchbruch 61 für die Schaltgase und die Schaltstangen 26. Ferner besitzt der Stützisolator 4 an seinem dem Endbereich 50 gegenüberliegenden Ende den bereits erwähnten Flanschring 33, der gegenüber dem Ende des Stützisolators axial zurückgesetzt angeordnet ist. Wie insbesondere die Figur 3 zeigt, ragt aufgrund dieser Gestaltung der Stützisolator durch den gehäuseseitigen Tragring 32 hindurch, so daß die aus dem Tragring 32, dem Flanschring 33, dem Druckring 35 und den Verbindungsschrauben 34 bestehende Befestigungsanordnung vollkommen außerhalb der sich durch den Stützisolator 4 erstreckenden Gasströmung (Pfeile 41 in Figur 2) befindet. Zur weiteren dielektrischen Entlastung des Stützisolators 4 ist die zentrische Vertiefung 47 des Wandteiles 45 des Richtorgans 5 von einem abgerundeten Ringwulst 48 (Figur 3) umgeben, der an den Wandteil 45 angeformt ist.

Zur Befestigung des Stützisolators 4 an dem Wandteil 45 des Richtorgans 5 dient eine Klemmplatte 62, die in zwei Schnitten und einer Ansicht in den Figuren 7, 8 und 9 gezeigt ist. Bei einer länglichen, abgerundeten uns seitlich eingezogenen Gestalt (Figur 9) besitzt die Klemmplatte 62 zur Auflage auf den Randbereichen 60 des Stützisolators 4 bestimmte gegenüberliegende Schenkel 62, in denen sich Sacklöcher 63 für Schrauben 49 dienen, die sich durch den Wandteil 45 des Richtorgans 5 (Figur 3) und durch die Durchgangslöcher 64 in den Randbereichen 60 des Stützisolators 4 (Figur 6) erstrecken. Zwischen den Schenkeln 62 erstrecken sich Wandteile 66 (Figuren 7 und 8), deren Form insbesondere aus der Figur 7 ersichtlich ist. Mit diesen Wandteilen erstreckt sich die Klemmplatte 62 in die Öffnung 61 im Endbereich 50 des Stützisolators 4 (Figur 6), um einen zum Durchtritt der Schaltgase vorgesehenen Teil des gesamten Querschnittes der Öffnung 61 von seitlichen, zum Durchtritt der Schaltstangen 26 (Figuren 2 und 3) dienenden Bereichen abzugrenzen. Auch an dieser Stelle werden somit die Schaltstangen gegen eine unmittelbare Beaufschlagung mit heißen Schaltgasen abgeschirmt.

Wie bereits erwähnt, befindet sich am abgangsseitigen Ende der Unterbrechereinheit 3 ein weiteres Richtorgan 6, das ebenfalls die Aufgabe hat, den aus dem Kontaktrohr 16 austretenden Strom von Schaltgasen in einen axialen und einen radialen Teil aufzuteilen. Die etwa parallele Anordnung von zwei Wandteilen und dazwischen befindlicher Stützrippen entspricht im wesentlichen der anhand der Figuren 3 und 4 beschriebenen Gestaltung des Richtorgans 5. Dementsprechend steht einer Eintrittsöffnung des Richtorgans 6 eine kleinere Austrittsöffnung 8 (Figur 1) in einem Wandteil gegenüber, das mit einer ringförmigen Vertiefung zur radialen oder stärker als radialen Umlenkung eines Teiles der Schaltgase versehen ist. Diese Austrittsöffnung 8 befindet sich am Eingang eines Pufferraumes 9, der durch den Innenraum des Rohrleiters 7 gebildet ist. Dieser Innenraum kann entweder geschlossen oder an seinem Ende mit Entlastungsöffnungen versehen sein. Bei einem Schaltvorgang wirkt der Pufferraum 9 durch Kompression eines Teiles der Schaltgase als vorübergehender Speicher. Nach dem Ende des Schaltvorganges strömen die Schaltgase wieder ab und nehmen an der allgemeinen Durchmischung erhitzter und kühler Gase in dem Gehäuse 2 teil.

Auf diese Weise wird die Beanspruchung aller Teile während des Schaltvorganges herabgesetzt.

Wie aus der vorstehenden Beschreibung in Verbindung insbesondere mit den Figuren 1 und 3 zu entnehmen ist, zeichnet sich der beschriebene Leistungsschalter durch eine verhältnismäßig kurze Bauform aus, die durch den Fortfall bisher verwendeter metallischer Schaltstangen zwischen der Antriebseinheit und der Unterbrechereinheit erreicht wird. Dadurch kann die Unterbrechereinheit 3 in dem Gehäuse 2 antriebsseitig durch einen verhältnismäßig kurzen Stützisolator 4 gehalten werden. Dabei wird die Beanspruchung des Stützisolators und der isolierenden Schaltstangen durch Schaltgase durch das zwischen dem Stützisolator 4 und der Unterbrechereinheit 3 angeordnete Richtorgan 5 vermindert, so daß ein Stützisolator mit verhältnismäßig einfacher Gestaltung und kurzer axialer Baulänge gewählt werden kann.

## Patentansprüche

1. Metallgekapselter Druckgas-Leistungsschalter (1) mit einem gasgefüllten Gehäuse (2) und mit einer in dem Gehäuse (2) durch einen hohlen Stützisolator (4) abgestützten Unterbrechereinheit (3), deren bewegbarer Schaltkontakt (20) mit einem den Stützisolator (4) durchsetzenden Schaltgestänge verbunden ist, das zumindest eine isolierende Schaltstange (26) umfaßt, wobei der Stützisolator (4), der nur von der isolierenden Schaltstange (26) durchsetzt ist und nur aus Isolierstoff besteht, mit seinem einen Endbereich (50) die Unterbrechereinheit (3) trägt und an seinem anderen Endbereich (38) an einem Gegenlager (32) des Gehäuses (2) befestigt ist, **dadurch gekennzeichnet**, daß der Stützisolator (4) an seinem der Unterbrechereinheit (3) abgewandten Endbereich (38) außen einen gegenüber dem Rand axial zurückgesetzt angeformten Flanschring (33) trägt, der einem an dem Gehäuse (2) angeordneten, als Gegenlager dienenden Tragring (32) angepaßt ist.

2. Leistungsschalter nach Anspruch 1, **dadurch** **gekennzeichnet**, daß an dem Stützisolator (4) zur Befestigung an der Unterbrechereinheit (3) unter Freilassung einer zum Durchtritt der wenigstens einen Schaltstange (26) und von Schaltgasen bemessenen Öffnung (61) ein eingezogener Randbereich (60) und eine Klemmplatte (62) vorgesehen sind, die bei Auflage am Randbereich (60) des Stützisolators (4) sich in dessen Öffnung (61) erstreckende Wandteile (66) zur Abgrenzung eines zum Durchtritt der wenigstens einer Schaltstange (26) bestimmte Bereiches und einer für die Abströmung der Schaltgase aus der Unterbrechereinheit (3) bestimmten zentralen Öffnung (55) aufweist.

3. Leistungsschalter nach Anspruch 1 oder 2, **dadurch** **gekennzeichnet,** daß zwischen der Unterbrechereinheit (3) und dem Stützisolator (4) ein die Strömung der Schaltgase beim Ausschalten aufnehmendes und leitendes Richtorgan (5) angeordnet ist, das nur einen Teil der Schaltgase in der Richtung der wenigstens einen Schaltstange (26) hindurchtreten läßt und den verbleibenden Teil in wenigstens radialer Richtung umlenkt und das den anschließenden Endbereich (59) des Stützisolators (4) mit einem abgerundeten Ringwulst (48) umgibt.

4. Leistungsschalter nach Anspruch 1 oder 2 oder 3, **dadurch gekennzeichnet**, daß der Stützisolator (4) die Gestalt eines hohlen Kegelstupfes aufweist, dessen Mündungsweite im Bereich der Befestigung an dem gehäuseseitigen Gegenlager (32) entsprechend dem Schwenkwinkel der Schaltstangen (26) beim Ein- und Ausschalten gegenüber dem an der Unterbrechereinheit (3) befestigten Endbereich (50) erweitert ist.

## Claims

1. Metal-enclosed compressed gas-blast circuit-breaker (1) having a gas-filled housing (2) and having an interrupter unit (3) which is supported in the housing (2) by means of a hollow support insulator (4) and the movable switch contact (20) of which is connected with a switch rod system which passes through the support insulator (4) and which comprises at least one insulating switch rod (26), whereby the support insulator (4), which only has the insulating switch rod (26) passing through it and consists only of insulating material, supports the interrupter unit (3) with its one end region (50) and is secured at its other end region (38) at a counter-bearing (32) of the housing (2), characterised in that the support insulator (4) bears, on the outside of its end region (38) which is remote from the interrupter unit (3), a flange ring (33) which is pre-formed thereon so as to be axially set back in relation to the edge and which is adapted to a supporting ring (32) which is arranged on the housing (2) and which is used as the counter-bearing.

2. Circuit-breaker according to claim 1, characterised in that there are provided, on the support insulator (4) for the purposes of securement to the interrupter unit (3), whilst leaving free an opening (61) which is dimensioned for the passage of the at least one switch rod (26) and for the passage of switch gases, a drawn-in edge region (60) and a clamping plate (62) which has wall portions (66), which, when resting on the edge region (60) of the support insulator (4), extend into the opening (61) of the latter, for the purpose of delimiting an area which is intended for the passage of the at least one switch rod (26) and a central opening (55) which is intended for the flow of the switch gases out of the interrupter unit (3).

3. Circuit-breaker according to claim 1 or 2, characterised in that arranged between the interrupter unit (3) and the support insulator (4) there is a directing element (5) which takes up and conducts the flow of the switch gases when switching off, only allows a portion of the switch gases to pass through in the direction of the at least one switch rod (26), diverts the remaining portion in an at least radial direction and surrounds the joining end region (59) of the support insulator (4) with an annular bead (48) which is rounded off.

4. Circuit-breaker according to claim 1 or 2 or 3, characterised in that the support insulator (4) has the shape of a hollow truncated cone, the width of the mouth of which is extended in the region of securement to the counter-bearing (32) on the housing side, in accordance with the angle of swing of the switch rods (26) when switching on and off, in relation to the end region (50) which is secured to the interrupter unit (3).

## Revendications

1. Disjoncteur (1) à gaz comprimé, placé sous capot métallique, comportant un boîtier (2) rempli de gaz et une unité de sectionnement (3), qui prend appui dans le boîtier (2) au moyen d'un isolateur de support creux (4), et dont le contact mobile de commutation (20) est relié à une tringlerie de commutation, qui traverse l'isolateur de support (4) et qui comprend au moins une barre de commutation isolante (26), l'isolateur de support (4), qui n'est traversé que par la barre de commutation isolante (26) et qui est uniquement en un matériau isolant, portant, à l'une de ses parties d'extrémité (50), l'unité de sectionnement (3), et étant fixé, par son autre partie d'extrémité (38), à une butée (32) du boîtier (2), caractérisé par le fait que l'isolateur de support (4) porte extérieurement, au niveau de sa partie d'extrémité (38) tournée à l'opposé de l'unité de sectionnement (3), un anneau moulé formant bride (33), qui est disposé axialement en retrait par rapport au bord et qui est adapté à la bague de support (32) disposée sur le boîtier (2) et servant de butée.

2. Disjoncteur suivant la revendication 1, caractérisé par le fait que sur l'isolateur de support (4), pour réaliser la fixation sur l'unité de sectionnement (3) tout en laissant subsister une ouverture (61) dimensionnée pour le passage d'au moins une barre de commutation (26) et de gaz de commutation, il est prévu une zone marginale (60) en renfoncement (60) et une plaque de serrage (62), qui possède des éléments de paroi (66), s'étendant dans l'ouverture (61) de l'isolateur de support, lorsque la plaque est appliquée contre la zone marginale (60) de cet isolateur, et servant à limiter une zone, destinée au passage de la ou des barres de commutation (26), et une ouverture centrale (55) prévue pour l'évacuation des gaz de commutation hors de l'unité de sectionnement (3).

3. Disjoncteur suivant la revendication 1 ou 2, caractérisé par le fait qu'entre l'unité de sectionnement (3) et l'isolateur de support (4) est disposé un organe directif (5), qui reçoit et qui guide le courant des gaz de commutation lors de l'opération de coupure, qui laisse passer seulement une partie des gaz de commutation dans la direction de la ou des barres de commutation (26), qui renvoie la partie restante au moins dans une direction radiale, et qui entoure la partie d'extrémité contiguë (59) de l'isolateur de support (4), au moyen d'un rebord annulaire arrondi (48).

4. Disjoncteur suivant la revendication 1, 2 ou 3, caractérisé par le fait que l'isolateur de support (4) possède la forme d'un tronc de cône évidé, dont l'embouchure s'élargit, au niveau de sa fixation sur la butée (32) solidaire du boîtier, par rapport à la partie d'extrémité (50) fixée sur l'unité de sectionnement (3), en fonction de l'angle de pivotement des barres de commutation (26) lors de la fermeture et de la coupure.
